# EUROPÄISCHE PATENTSCHRIFT

(11) **EP 2 600 091 B1**
(45) Veröffentlichungstag und Bekanntmachung des Hinweises auf die Patenterteilung: **27.05.2015**
(21) Anmeldenummer: 11191724.1
(22) Anmeldetag: 02.12.2011
(51) Int. Cl.: F27B 1/00, F27B 1/14, F27D 1/02, F27D 1/04

(54) **Brückenartige Industrieofen-Tragkonstruktion aus feuerfesten keramischen Steinen**
Bridge-form industrial furnace supporting construction of fire-resistant ceramic bricks
Construction porteuse de four industriel de type pont en briques de céramique ignifuges

(43) Veröffentlichungstag der Anmeldung: 05.06.2013
(73) Patentinhaber: Refractory Intellectual Property GmbH & Co. KG, 1100 Wien (AT)
(72) Erfinder: Metzger, Michael, Dr., 1230 Wien (AT); Kerschbaum, Harald, Ing., 7052 Müllendorf (AT)
(74) Vertreter: Becker, Thomas

(56) Entgegenhaltungen:
- EP-A1- 0 163 866
- WO-A1-2009/053515
- DE-U- 6 600 483
- FR-A- 466 811
- US-A- 2 067 414
- US-A- 6 017 487

## Beschreibung

Die Erfindung betrifft eine brückenartige Industrieofen-Tragkonstruktion aus feuerfesten keramischen Steinen.

Im Industrieofenbau, beispielsweise bei Kalkschachtöfen, werden Gewölbe und Tragbögen unterschiedlicher Spannweite erstellt, um einen Ofenraum zu schaffen, wobei das Gewölbe oder der Tragbogen beispielsweise mit feuerfesten Steinen überbaut wird.

In der DE 101 21 699 C5 wird ein Tragbogenaufbau für einen Kalkschachtofen beschrieben. Der Tragbogen besteht aus zwei endseitigen Lagersteinen, die sich auf korrespondierenden Auflagern abstützen und einer Vielzahl dazwischen angeordneter Steine, die zur Ausbildung einer Gewölbostruktur jeweils eine Keilform haben und sich untereinander über korrespondierende Stufen auf ihren Außenflächen abstutzen.

Andere Ausführungsformen für eine solche Tragkonstruktion zeigen die DE 39 33 744 A1 und die US 2,067,414,

Insbesondere die zuletzt genannte Ausführungsform hat sich bewährt und wird beispielsweise in Kalkschachtöfen des Typs GGR (Gleichstrom-Gegenstrom-Regenerativ) eingesetzt. Figur 1 zeigt eine scheneatische Darstellung dieses Ofens, teilweise aufgeschnitten, mit mehreren solchen Tragbögen T, wobei sich jeder Tragbogen endseitig auf korrespondierenden Pfeilern P abstützt.

Beim Aufheizen und Abheizen des Ofens kommt es zwangsläufig zu thermischen Dehnungen der Steine der Tragkonstruktion. Bei Gewölbekonstruktionen der genannten Art besteht das Problem, dass solche Dehnungen insbesondere in horizontaler Richtung nicht oder nur schlecht kompensiert werden können. Im schlechtesten Fall werden einzelne Steine radial nach außen (nach oben) gedrückt, der Steinverbund wird geschwächt und es können sogar Steine brechen oder herausfallen, so dass die Gewölbekonstruktion zusammenbricht.

Auch wenn der letztgenannte Fall nur ein Ausnahmefall ist, besteht der Wunsch, die Tragkonstruktion dahingehend zu optimieren, dass Dehnungen im Steinmaterial, insbesondere Dehnungen in horizontaler Richtung, besser kompensiert werden können

Die WO 2009/053515 A1 beschreibt Steingewölbe im Hochbau. Die US 6,017.487 offenbart einen kreisförmigen Ofendeckel.

Zur Lösung dieser Aufgabe verlässt die Erfindung die bekannten Gewölbekonstruktionen und schlägt in ihrer allgemeinsten Ausführungsform eine brückenartige Industrieofen-Tragkonstruktion gemäß den Ansprüchen 1, 2 vor.

Die Beschreibung der Geometrie der Steine und der Tragkonstruktion ist grundsätzlich so, dass der Einbauzustand betrachtet wird, so wie zum Stand der Technik in Figur 1 dargesteltt. "Außen" bedeutet entsprechend jeweils in Richtung auf die Auflager (Pfeiler, Lager), "innen" bedeutet der Mitte der Tragkonstruktion zugewandt (in Längsrichtung zwischen zwei Auflagern betrachtet), "stirnseitig vorne" ist zum Ofenraum hin zu verstehen, "stirnseitig hinten" entsprechend gegenüber, also dem Ofenmantel zugewandt, "oben" und "Oberseite" ist in Vertikalrichtung oben gemeint und bei der Anwendung gemäß Figur 1 in Richtung auf die darüber liegende Brennzone B und "unten" oder "Unterseite" analog in Richtung auf die Austragszone A des Ofens. Bei einer Verwendung der Tragkonstruktion in anderen Aggregaten gelten die vorstehend genannten Orientierungen analog.

Ein erstes wesentliches Merkmal der erfinduzigsgemäßen Tragkonstruktion besteht darin, dass jeder Stein mindestens eine weitestgehend horizontal verlaufende Stufe aufweist. "Weitestgehend horizontal" bedeutet, dass die Stufe im Idealfall in der Montageposition horizontal verläuft, aber auch leicht geneigt zur Horizontalen verlaufen kann, wobei der entsprechende Neigungswinkel in jedem Fall < 10°, < 5° oder < 2° betragen sollte. Die Stufen verlaufen insbesondere von einer vorderen Stirnseite des jeweiligen Steins bei der genannten Ausführungsform der Tragkonstruktion zu einer hinteren Stirnseite durchlaufend.

Dadurch, dass der in der Tragkonstruktion innen (mittig) liegende Schlussstein auf den Stufen der außen liegenden Lagersteine aufliegt, ergibt sich eine selbsttragende Tragkonstruktion unter Verwendung von Steinen mit einfachen geometrischen Formen.

Die Tragkonstruktion ist für Spannweiten (zwischen endseitigen Lagern) bis 3.000 mm geeignet, wobei für Spannweiten über 500 mm und insbesondere über 1.000 mm eine Tragkonstruktion Vorteile hat, bei der zwischen dem Schlussstein und jedem Lager-Stein mindestens ein Zwischenstein platziert ist, wobei die Zwischensteine auf ihrer Innenseite und Außenseite wiederum jeweils mindestens eine weitestgehend horizontal, verlaufende Stufe aufweisen.

Bei mehr als zwei Zwischensteinen lässt sich die Tragkonstruktion gemäß Anspruch 3 beschreiben.

Auch bei diesen Ausführungsformen mit mindestens zwei Zwischensteinen bleibt das oben genannte Grundprinzip der Tragkonstruktion erhalten, denn auch hier liegen die weiter innen in der Tragkonstruktion liegenden Steine im Bereich der genannten Stufen auf korrespondierenden Stufen der außenseitig benachbarten Steine auf, so dass bei einer von oben auf die Tragkonstruktion einwirkenden Kraft diese nach unten beziehungsweise außen in die Lager-Steine weitergegeben wird.

Die horizontalen Kontaktflächen der Steine schaffen die Möglichkeit, Dehnungen der Steine in horizontaler Richtung zu kompensieren, indem es entlang der horizontalen Stufen zu einer Parallelverschiebung benachbarter Steine kommt. In diesem Zusammenhang ist es wichtig, dass die im Wesentlichen vertikal oder geneigt verlaufenden Flächenabschnitte der Innen- und Außenseiten benachbarter Steine in einem gewissen Abstand zueinander stehen, also Fugen dazwischen ausgebildet werden, um die horizontale Verschiebung einzelner Steine zu kompensieren.

Dabei kann sowohl zwischen den Innen- und Außenflächen benachbarter Steine als auch im Bereich der Stufen zwischen benachbarten Steinen ein Dichtungsmaterial, beispielsweise eine keramische Faserdichtung, ein elastischer Kleber oder ein verformbarer Mörtel angeordnet werden.

Die neue Konstruktion hat gegenüber dem erwähnten Stand der Technik den Vorteil, dass eine radiale Aufweitung eines aus mehreren Tragkonstruktionen gebildeten Tragrings vermieden wird.

Die Anordnung der Steine innerhalb der Tragkonstruktion erfolgt so, dass alle Steine eine gemeinsame, weitestgehend horizontal verlaufende Oberseite bilden. Dies ist deshalb wichtig, weil auf der Tragkonstruktion häufig ein Mauerwerk aufgesetzt wird. Bei horizontal verlaufender Oberseite der Tragkonstruktion ist dies besonders einfach und ohne Füllmassen oder Sonderformate von Steinen möglich.

Analog können die Steine innerhalb der Tragkonstruktion auch eine gemeinsame, weitestgehend horizontal verlaufende Unterseite bilden.

Auch hier gilt, dass der Begriff "weitestgehend horizontal" nicht im streng geometrischen Sinne zu verstehen ist, sondern auch äquivalente Abwandlungen oder Ausführungsformen erlaubt. So können beispielsweise die entsprechenden Flächenabschnitte der Steine auch geriffelt oder anders profiliert beziehungsweise leicht gewölbt ausgebildet sein.

Die Geometrie der einzelnen Steine kann so gewählt werden, dass mindestens je eine Stufe jedes Steins mit mindestens je einer Stufe eines anderen Steins in einer Ebene liegt. Es können auch alle Stufen innerhalb der Tragkonstruktion miteinander fluchten, also auf einer gemeinsamen Ebene angeordnet sein.

Bei mehreren Stufen entlang der Innen- und/oder Außenseite eines Steines sind diese beispielsweise treppenartig angeordnet. Eine optimierte Kraftableitung ergibt sich bei dieser Ausführungsform und bei einer Tragkonstruktion mit Zwischensteinen dann, wenn die weiter außen liegenden Stufen innerhalb des Steinverbunds der Tragkonstruktion vertikal nach unten versetzt verlaufen. In der Seitenansicht der Tragkonstruktion ergibt sich dann ein Bild, bei dem die innen liegenden Stufen höher als die außen liegenden Stufen verlaufen. Diese Ausführungsform wird auch in der anschließenden Figurenbeschreibung dargestellt und näher erläutert.

Innerhalb der Tragkonstruktion kann der Schlussstein, in einer Stirnansicht (Vorderansicht) angenähert eine T-Form aufweisen und sein unterer Abschnitt kann sich zur Unterseite des Tragbogens hin konisch verjüngen, wenngleich auch eine Ausführungsform mit konstantem Querschnitt möglich ist.

Der Schlussstein weist insoweit eine Besonderheit gegenüber den Zwischensteinen auf, weil er nur zwei Außenflächen mit jeweils mindestens einer Stufe aufweist.

Der Schlussstein kann zwar auch bei der erfindungsgemäßen Lösung analog zum Gegenstand der DE 39 33 744 vertikal geteilt sein; allerdings hätte diese Teilung keine relevante technische Funktion im Sinne der Erfindung und würde nur die Zahl der Bauteile erhöhen und die Montage verlängern.

Die beiden endseitigen Lager-Steine haben gegenüber den Zwischensteinen die Besonderheit, dass nur ihre Innenseite in Kontakt mit einem weiteren Stein der jeweiligen Tragkonstruktion steht, wahrend die Außenseite jedes Lagersteins entweder frei liegt oder sich an einem Widerlager abstützt. Insoweit schlägt eine Ausführungsform der Erfindung vor, die Lagersteine, in einer Stirnansicht, angenähert mit einer L-Form beziehungsweise gespiegelten L-Form auszubilden. Dabei kann die Außenfläche jedes Lagersteins im Wesentlichen vertikal verlaufen, die Innenfläche kann außerhalb der Stufe(n) zur Vertikalen in einem Winkel >0 liegen.

Wie sich aus der prinzipiellen Darstellung in Figur 1 ergibt, schließen mehrere Tragkonstruktionen (dort: Tragbögen) bei der Anordnung in dem dargestellten Kalkschachtofen aneinander an, die insgesamt eine Art Tragring ausbilden.

Für diesen Anwendungszweck kann eine einzelne Tragkonstruktion so gestaltet sein, dass mindestens ein Stein eine Geometrie aufweist, bei der die Innenseite und die Außenseite des Steins nicht parallel zueinander verlaufen, so dass der Stein in der Aufsicht beispielsweise eine Trapezform aufweist. Dabei kann die schmalere Stirnseite vorne oder hintern liegen.

Die Tragkonstruktion kann auch so ausgeführt werden, dass mindestens ein Stein eine Geometrie aufweist, bei der die Innenseite und die Außenseite des Steins weitestgehend parallel zueinander vetlaufen, so dass der Stein in der Aufsicht zumindest angenähert eine Rechteckform aufweist.

Innerhalb einer Tragkonstruktion sind beliebige Kombinationen von Steinen mit unterschiedlicher Form (jeweils in der Aufsicht) möglich, zum Beispiel: Steine mit Trapezform, die sich nach vorne verjüngt; Steine mit Trapezform, die sich nach hinten verjüngt; Steine mit Rechteckform. Auf diese Weise kann ein Lösen einzelner Steine nach vorne oder hinten vermieden werden. Die Zusammenstellung erfolgt stets so, dass die integrale, selbsttragende Struktur der Tragkonstruktion erhalten bleibt.

Es ist von Vorteil, wenn die Fugen (in der Aufsicht) zwischen benachbarten Steinen eine im Wesentlichen konstante Breite aufweisen, aber auch leicht keilförmige Fugengeometrien sind möglich.

Schließlich kann die Tragkonstruktion auch so ausgeführt werden, dass die Steine mindestens eine gekrümmte Stirnseite aufweisen, also die Steine so ausgebildet und angeordnet sind, dass mindestens eine Stirnseite der Tragkonstruktion gekrümmt verläuft. Im Extremfall wird dabei ein Tragring aus einer Vielzahl von Tragkonstruktionen gebildet, wobei die innere Zylinderfläche des Rings parallel zur zylindrischen Außenfläche des Rings verläuft. Ebenso sind Geometerien mit planaren Steinflächen vorne und/oder hinten möglich, die einen polygonalen Verlauf der Vorderseite und/oder Hinterseite der gesamten Tragkonstruktion ergeben.

Nachfolgend werden weitere mögliche Ausführungsformen der Tragkonstruktion beziehungsweise der die Tragkonstruktion bildenden Steine sowie Vorteile gegenüber dem Stand der Technik erläutert, die einzeln oder in Kombination realisierbar sind.
- Die Steine stützen sich nicht entlang ihrer im Wesentlichen vertikal verlaufenden Innen- oder Außenflächen auf den Nachbarsteinen ab, sondern ganz überwiegend bis ausschließlich auf den genannten horizontalen Stufen.
- Dadurch ist eine horizontale Verschiebbarkeit/Dehnungsmöglichkeit für jedes Bauteil gegeben.
- Die Tragkonstruktion wird vorzugsweise spiegelsymmetrisch in Bezug auf eine Ebene mittig zwischen den Endsteinen (Lagersteinen) ausgeführt. Bei einem einteiligen Schlussstein ergeben sich dann beispielsweise 3, 5, 7, 9 oder 11 Steine für eine Tragkonstruktion.
- Die vertikale Last eines über der Tragkonstruktion liegenden Mauerwerks wird ganz überwiegend bis ausschließlich durch die horizontalen Auflagerflächen zwischen den Steinen auf die Endsteine und von dort auf die Auflager abgetragen. Die Festigkeit der Steine bestimmt die maximal erlaubte Druckbelastung, die sich bei gegebener Last wiederum aus der Anzahl und Größe der einzelnen horizontalen Auflagerfläßhen (Stufen) ergibt.
- Die Breite der Stufen richtet sich nach der Größe der Steine, dem Abstand zwischen den Auflagern und der Größe der aufzunehmenden Kräfte, um die Tragkonstruktion freitragend stabil zu halten. Sie beträgt beispielsweise 15 bis 200 mm, insbesondere 20 bis 100 mm, mit Untergrenzen auch bei 30, 40, 50 mm.
- Weitere typische Maße für einzelne Steine innerhalb der Tragkonstruktion sind: Höhe: 200 bis 1000 mm, Breite: 200 bis 1400 mm, Länge: 200 bis 700 mm, wobei Länge die Länge zwischen der vorderen und hinteren Stirnfläche im Einbauzustand beschreibt.
- Die Außen- und Innenflächen der Steine können exakt vertikal verlaufen oder mit einem Winkel zur Vertikalen, wobei der Winkel in jedem Fall < 45° sein sollte, mit Untergrenzen beispielsweise bei 3°, 5°, 8°, 10° und Obergrenzen beispielsweise bei 15°, 20°, 25° oder 30°.
- Wie bereits ausgeführt können die Steine auch mit mehreren horizontal verlaufenden Stufen ausgebildet sein. Selbstverständlich müssen dann auch die korrespondierenden benachbarten Steine auf ihren korrespondierenden Außen- oder Innenflächen eine korrespondierende Zahl von Stufen aufweisen, damit es wieder zu einem Formschluss innerhalb der Tragkonstruktion kommt.
- Die vertikal oder schräg verlaufenden Außen-/Iunenflächen müssen lediglich Biegemomente der abgetragenen Last aufnehmen. Die Größe der Biegemomente ist durch die Größe der auf der Tragkonstruktion liegenden Last und die Geometrie der Steine gegeben.
- Die Fugenstarke zwischen Innen-/Außenflächen benachbarter Steine ist nicht von primärer Bedeutung. Ein Mindestmaß von 5 mm, 10 mm oder 15 mm ist günstig. Wie oben ausgeführt können die Fugen aber auch unterschiedliche Breite aufweisen.
- Die Fugen können mit Materialien gefüllt sein, die eine geringere Festigkeit als das Material der einzelnen Steine aufweisen. Günstig sind Materialien, die sich unter Druckeinwirkung, beispielsweise verursacht durch die erwähnte Dehnung der Steine, kontinuierlich, also proportional zur Krafteinwirkung, verformen und/oder ein elastisches Verformungsverhalten aufweisen. Geeignet hierfür sind beispielsweise hochtemperaturbeständige Fasermaterialien in Form von Matten, Platten, Filzen oder Gewirkene aber auch Kleber oder Mörtel mit solchen Verfoimungseigenschaften auch bei höheren Temperaturen.
- Die Steine lassen sich aus unterschiedlichen feuerfesten Materialien herstellen. Beispielsweise eignen sich Werkstoffe auf Basis von Sintermagnesia (MgO). Dabei kann der MgO-Gehalt über 83 M-% betragen und der Rest besteht beispielsweise aus Al₂O₃. Fe₂O₃, SiO₂, CaO und/oder P₂O₅. Daraus hergestellte, beispielsweise gegossene Steine können eine Rohdichte von 2,8g/cm³ (EN 993-1), eine Kaltdruckfestigkeit von 30 N/mm² oder mehr (EN 993-5), eine Heißbiegefestigkeit bei 1.400° C von 3,0 N/mm² oder mehr (EN 993-7) und/oder eine offene Porosität von beispielsweise 8 bis 20 Vol.-% (EN 993-1) aufweisen.

Weitere Merkmale der Erfindung ergeben sich aus den Merkmalen der Unteransprüche sowie den sonstigen Anmeldungsunterlagen. Die Erfindung wird nachstehend anhand eines Ausführungsbeispieles näher dargestellt. Dabei zeigen, jeweils in stark schematisierter Darstellung,
- Figur 2:: eine Ansicht einer Tragkonstruktion schräg von unten und von vorne
- Figur 3:: eine Ansicht auf die Unterseite der Tragkonstruktion nach Figur 2
- Figur 4:: eine Aufsicht auf einen aus mehreren Tragkonstruktionen gebildeten Tragring
- Figur 5:: eine Seitenansicht und eine Aufsicht auf einen Schlussstein
- Figur 6:: eine Seitenansicht und eine Aufsicht auf einen Lagerstein
- Figur 7:: eine Seitenansicht und eine Aufsicht auf einen Zwischenstein.

Die Tragkonstruktion gemäß Figur 2 besteht aus zwei äußeren Lagersteinen (Endsteinen) 10, 12, zwei daran innenseitig anschließenden Zwischensteinen 14, 16 und einem zentralen Schlussstein 18. In der Stirnansicht (von vorne und hinten) haben die Endsteine eine L-Form (beziehungsweise gespiegelte L-Form), die Zwischensteine eine abstrahierte S-Form und der Schlussstein eine T-Form.

Zwischen benachbarten Steinen sind Fugen F zu erkennen, die mit einem keramischen, hochtemperaturbeständigen Fasermaterial ausgefüllt sind.

Die äußeren Lager-Steine haben innenseitig eine horizontal verlaufende Stufe 10s, 12s, während die nach oben und nach unten anschließenden Abschnitte der Innenseiten 10i, 12i der Lager-Steine 10, 12 unter einem Winkel von etwa 10° zur Vertikalen verlaufen, und zwar so, dass die Lagersteine 10, 12 von oben nach unten breiter werden.

Auf den Stufen 10s, 12s liegen die Zwischensteine 14, 16 mit ihren korrespondierenden Stufen 14as, 16as auf, oder genauer gesagt: die Zwischensteine 14, 16 liegen auf einer Fasermatte auf, die auf den Stufen 10s, 12s aufliegt.

Die Zwischensteine 14, 16 weisen auch innenseitig eine Stufe 14is,14is auf. Die Stufen 14is, 16is dienen der Aufnahme korrespondierender Stufen 18s1, 18s2 im Bereich von Außenflächen, 18a1, 18a2 des Schlusssteins 18.

Die Außenseiten 14a, 16a sowie die Innenseiten 14i, 16i der Zwischensteine 14, 16 sowie die Außenseiten 18a1, 18a2 des Schlusssteins 18 verlaufen außerhalb der Stufen im Wesentlichen parallel zu den Innenflächen 10i, 12i der Lagersteine 10, 12.

Mit der beschriebenen Konfektionierung der Steine 10, 12, 14, 16, 18 ergibt sich insgesamt eine integrale (durchgehende, kompakte) brückenartige Tragkonstruktion, wobei die Tragkonstruktion selbsttragend ist, obwohl nur die äußeren Lager-Steine 10, 12 und diese nur teilweise auf korrespondierenden Auflagern (Pfeiler P) aufliegen.

Die Oberseite O und die Unterseite U der Tragkonstruktion ist im dargestellten Ausführungsbeispiel weitestgehend planar und verläuft jeweils horizontal. Dies gilt analog für die entsprechenden Abschnitte der Oberseite O beziehungsweise der Unterseite U jedes einzelnen Steins 10, 12, 14, 16, 18.

Auf der Oberseite O ist ein Mauerwerk M aufgebaut.

Da sich der Schlussstein 18 mit seinen Stufen 18s1, 18s2 auf den Stufen 14is, 16is der Zwischensteine 14, 16 abstützt und die Zwischensteine 14, 16 sich mit ihren außenseitigen Stufen 14as, 16as auf den Stufen 10s, 12s der Lagersteine 10, 12 abstützen, wird die vertikale Last des Mauerwerks M über diese horizontalen Stützflächen auf die außenseitigen (endseitigen) Auflager (Pfeiler P) abgetragen.

Wie Figur 2 zeigt verlaufen die inneren Stufen 14is, 16is der Zwischensteine 14, 16 auf unterschiedlicher Höhe (nämlich oberhalb) zu den außenseitigen Stufen 14as, 16as, wodurch die Kraftableitung begünstigt wird.

Figur 3 zeigt, dass alle Steine 10, 12, 14, 16, 18 in einer Ansicht von unten (ebenso in einer Ansicht von oben) eine im Wesentlichen rechteckige Grundfläche aufweisen.

In Figur 4 ist ein aus mehreren, nämlich 11 Tragkonstruktionen gemäß Figur 2 gebildeter Tragring zu erkennen. Unterhalb der Lager-Steine 10,12 verlaufen die (nicht dargestellten) Auflager (Pfeiler).

Die Figuren 5 bis 7 zeigen Details der verschiedenen Steine einer Tragkonstruktion. Dabei werden nachstehend nur Merkmale genannt, die nicht schon im Zusammenhang mit den vorangegangenen Figuren beschrieben wurden.

Der Schlussstein gemäß Figur 5 weist Stufen 18s1, 18s2 mit einer Breite (b) von jeweils ca. 100 mm auf. Der bereits erwähnte Neigungswinkel a der Außenflächen 18a1, 18a2 beträgt etwa 10°. Während die vordere Stirnfläche 18vs und die hintere Stirnfläche 18hs jeweils leicht gekrümmt sind, sind die Oberseite 18o und die Unterseite 18u im Wesentlichen plan und verlaufen innerhalb der Tragkonstruktion im Wesentlichen horizontal.

Ein Lager-Stein ist in Figur 6 dargestellt und wie folgt aufgebaut:
Die vordere (10vs) und hintere Stirnfläche 10hs des Lagersteins 10 sind ähnlich gekrümmt wie beim Schlussstein 18 gemäß Figur 5. Der Lagerstein 10 ist hinten jedoch breiter als vorne, entsprechend dem Krümmungsradius des gesamten Tragbogens. Die Innenseite 10i verläuft oberhalb und unterhalb einer horizontal orientierten Stufe 10s schräg mit einem Winkel von ca. 10 Grad zur Vertikalen (ähnlich wie die Außenfläche 18a1 beim Schlussstein 18).

Die Stufe 10s könnte auch leicht profiliert, beispielsweise leicht bombiert ausgeführt sein. Eine entsprechende Krümmung hätte zur Folge, dass die Stufe zwischen vorderer und hinterer Stirnfläche des Steins eine Hügel- oder Bergform hätte, wobei benachbarte Steine entsprechend in ihrer Geometrie angepasst werden. Mit anderen Worten: Die Stufe hätte dann beispielsweise einen gewissen Radius, wäre aber in Richtung auf den benachbarten Stein weiterhin weitestgehend horizontal, um die gewünschte Horizontal-Verschiebung nicht zu beeinträchtigen. Anstelle einer Krümmung können auch entsprechende, korrespondierende Nut-/Feder-Geometrien im Bereich der Stufen benachbarter Steine ausgebildet werden, wiederum ohne Beeinträchtigung der grundsätzlich horizontalen Verschiebbarkeit zwischen benachbarten Steinen..

Der Zwischenstein gemäß Figur 7 ist ebenfalls durch planare Ober- und Unterseiten 14o, 14u und gekrümmte vordere und hintere Stirnseiten 14vs, 14hs charakterisiert. Die Breite jeder Stufe 14as beträgt wiederum ca. 100 mm. Wie beim Ausführungsbeispiel nach Figur 2 verlaufen die Stufen 14as, 14is hier vertikal versetzt zueinander.

Die Innen- und Außenflächen 14a, 14i entsprechen bezüglich ihrer Neigung den Außenflächen 18a1, 18a2 des Schlusssteins (Sohlussstücks) 18 gemäß Figur 5.

Die Erfindung umfasst Tragkonstruktionen, die spiegelbildlich zu einer Spiegelebene gestaltet sind, die senkrecht zur Längserstreckung der Tragkonstruktion (zwischen den Endsteinen) verläuft.

Die Erfindung umfasst aber ebenso "asymmetrische" Ausführungsformen. Eine solche Asymmetrie ergibt sich beispielsweise, wenn
- die beiden Endsteine eine unterschiedliche Größe, insbesondere eine unterschiedliche Breite aufweisen,
- Zwischensteine diesseits und jenseits eines Schlusssteins eine unterschiedliche Geometrie, insbesondere eine unterschiedliche Breite aufweisen,
- die Tragkonstruktion eine unterschiedliche Zahl von Zwischensteinen auf gegenüberliegenden Seiten des Schlusssteins aufweist,
- Der Sohlussstein (unabhängig davon ob ein-oder mehrteilig) asymmetrisch zu einer Spiegelebene ist, die mittig zwischen beiden Außenflächen und im wesentlichen parallel zu diesen verläuft.

Solche asymmetrischen Zusammenstellungen von Steinen können durch beliebige Stein-Kombinationen erreicht werden und sind unter anderem für Reparaturzwecke vorteilhaft.

Am grundsätzlichen Aufbau des Tragbogens ändert sich dadurch nichts. Insbesondere die Bedeutung und Funktion der horizontalen Stufen bleibt unverändert. Auf die vorstehenden Erläuterung wird analog Bezug genommen.

## Patentansprüche

1. Brückenartige Industrieofen-Tragkonstruktion aus feuerfesten keramischen Steinen (10, 12, 18), mit folgendem Aufbau im montierten Zustand, von ihren beiden freien äußeren Enden nach innen betrachtet:
1.1.1 zwei äußeren, endseitigen Lager-Steinen (10, 12), die
1.1.2 auf ihrer Innenseite (10i, 12i) jeweils mindestens eine weitestgehend horizontal verlaufende Stufe (10s, 12s) aufweisen,
1.2.1 einem zwischen den beiden Lager-Steinen (10, 12) angeordneten Schlussstein (18), der
1.2.2 auf beiden Außenseiten (18a1, 18a2) jeweils mindestens eine weitestgehend horizontal verlaufende Stufe (18s1, 18s2) aufweist, wobei
1.3 mindestens je eine horizontal verlaufende Stufe (18s1, 18s2) jeder Außenseite (18a1, 18a2) des Schlusssteins (18) auf einer korrespondierenden horizontal verlaufenden Stufe (10s, 12s) einer Innenseite (10i, 12i) des korrespondierenden Lager-Steins (10,12) aufliegt, und
1.4 die Lager-Steine (10, 12) und der Schlussstein (18) im Übrigen so gestaltet und dimensioniert sind, dass sie
1.4.1 gemeinsam eine integrale brückenartige Tragkonstruktion bilden, bei der alle Steine (10, 12, 18) eine gemeinsame, weitestgehend horizontal verlaufender Oberseite (O) bilden und
1.4.2 die Tragkonstruktion selbsttragend ist, wenn nur die äußeren Lager-Steine (10, 12) zumindest teilweise auf korrespondierenden Auflagern (P) aufliegen.

2. Brückenartige Industrieofen-Tragkonstruktion aus feuerfesten keramischen Steinen (10, 12, 18), mit folgendem Aufbau im montierten Zustand, von ihren beiden freien äußeren Enden nach innen betrachtet:
2.1.1 zwei, äußeren, endseitigen Lager-Steinen (10, 12), die
2.1.2 auf ihrer Innenseite (10i,- 12i) jeweils mindestens eine weitestgehend horizontal verlaufende Stufe (10s, 12s) aufweisen,
2.2.1 einem zwischen den beiden Lager-Steinen (10, 12) angeordneten Schlussstein (18), der
2.2.2 auf beiden Außenseiten (18a1, 18a2) jeweils mindestens eine weitestgehend horizontal verlaufende Stufe (18s1, 18s2) aufweist, wobei
2.3 zwischen dem Schlussstein (18) und jedem Lager-Stein (10, 12) jeweils ein Zwischenstein (14, 16) platziert ist, der
2.4 auf seiner Innenseite (14i, 16i) und seiner Außenseite (14a, 16a) jeweils mindestens eine weitestgehend horizontal verlaufende Stufe (14is, 14as, 16is, 16as) aufweist, wobei
2.3 mindestens je eine horizontal verlaufende Stufe (18s1, 18s2) jeder Außenseite (18a1, 18a2) des Schlusssteins (18) auf einer korrespondierenden horizontal verlaufenden Stufe (14is, 16is) einer Innenseite (14i, 16i) des korrespondierenden Zwischensteins (14, 16) aufliegt, und
2.6 mindestens je eine horizontal verlaufende Stufe (14as, 16as) jeder Außenseite (14a, 16a) jedes Zwischensteins (14, 16) auf einer korrespondierenden horizontal verlaufenden Stufe (10s, 12s) einer Innenseite (10i, 12i) des korrespondierenden Lager-Steins (10, 12) aufliegt, und
2.7 die Lager-Steine (10, 12), die Zwischensteine (14, 16) und der Schlussstein (18) im Übrigen so gestaltet und dimensioniert sind, dass sie
2.8 gemeinsam eine integrale brückenartige Tragkonstruktion bilden, bei der alle Steine (10, 12, 14, 16, 18) eine gemeinsame, weitestgehend horizontal verlaufender Oberseite (O) bilden und
2.9 die Tragkonstruktion selbsttragend ist, wenn nur die äußeren Lager-Steine (10, 12) zumindest teilweise auf korrespondierenden Auflagern (P) aufliegen.

3. Tragkonstruktion nach Anspruch 2, bei der
3.1 zwischen jedem Zwischenstein (14, 16) und jedem Lager-Stein (10, 12) jeweils mindestens ein weiterer Zwischenstein platziert ist, der
3.2 auf seiner Innenseite und seiner Außenseite jeweils mindestens eine weitestgehend horizontal verlaufende Stufe aufweist, wobei
3.3 mindestens je eine horizontal verlaufende Stufe (14as, 16as) jeder Außenseite (14a, 16a) jedes Zwischensteins (14, 16) auf einer korrespondierenden horizontal verlaufenden Stufe einer Innenseite des korrespondierenden weiteren Zwischensteins aufliegt, und
3.4 mindestens je eine horizontal verlaufende Stufe jeder Außenseite jedes weiteren Zwischensteins auf einer korrespondierenden horizontal verlaufenden Stufe einer Innenseite des korrespondierenden, weiter außen liegenden weiteren Zwischensteins beziehungsweise des Lager-Steins (10, 12) aufliegt, und
3.5 die Lager-Steine (10, 12), die Zwischensteine (14, 16), die weiteren Zwischensteine und der Schlussstein (18) im Übrigen so gestaltet und dimensioniert sind, dass sie
3.6 gemeinsam eine integrale brückenartige Tragkonstruktion bilden und
3.7 die Tragkonstruktion selbsttragend ist, wenn nur die äußeren Lager-Steine (10, 12) zumindest teilweise auf korrespondierenden Auflagern (P) aufliegen.

4. Tragkonstruktion nach Anspruch 1 oder 2, bei der alle Steine (10, 12, 14, 16, 18) eine gemeinsame, weitestgehend horizontal verlaufender Unterseite (U) bilden.

5. Tragkonstruktion nach Anspruch 2, bei der mindestens je eine Stufe (10s, 12s, 14as, 14is, 16as, 16is, 18s1, 18s2) jedes Steins (10, 12, 14, 16, 18) mit mindestens je einer Stufe (10s, 12s, 14as, 14is, 16as, 16is, 18s1, 18s2) eines anderen Steins (10, 12, 14, 16, 18) fluchtet.

6. Tragkonstruktion nach Anspruch 2, bei der mindestens je eine Stufe (10s, 12s, 14as,14is, 16as, 16is) jedes weiter außen liegenden Steins (10, 12, 14, 16) vertikal unterhalb mindestens je einer Stufe (14as, 14is, 16as, 16is, 18s1, 18s2) eines innen benachbart liegenden Steins (14, 16, 18) verläuft.

7. Tragkonstruktion nach Anspruch 1 oder 2, bei der korrespondierende Innen- und Außenflächen benachbarter Steine (10, 14; 14, 18; 18, 16; 16, 12) außerhalb ihrer Stufen unter einem Winkel größer Null Grad zur Vertikalen (V) verlaufen.

8. Tragkonstruktion nach Anspruch 1oder 2, bei der der Schlussstein (18), in einer Stirnansicht, angenähert eine T-Form aufweist und sein unterer Abschnitt sich zur Unterseite der Tragkonstruktion hin konisch verjüngt.

9. Tragkonstruktion nach Anspruch 1 oder 2, bei der die Lager-Steine (10, 12), in einer Stirnansicht, angenähert eine L-Form beziehungsweise gespiegelte L-Form aufweisen.

10. Tragkonstruktion nach Anspruch 1 oder 2, bei der die Lager-Steine (10, 12) eine weitestgehend vertikal verlaufende Außenfläche aufweisen.

11. Tragkonstruktion nach Anspruch 1 oder 2, bei der mindestens ein Stein (10, 12, 14, 16, 18) eine Geometrie aufweist, bei der die Innenseite und die Außenseite des Steins (10, 12, 14, 16, 18) divergierend zueinander verlaufen, so dass der Stein (10, 12, 14, 16, 18) in der Aufsicht zumindest angenähert eine Trapezform aufweist.

12. Tragkonstruktion nach Anspruch 1 oder 2, bei der mindestens ein Stein (10, 12, 14, 16, 18) eine Geometrie aufweist, bei der die Innenseite und die Außenseite des Steins (10, 12, 14, 16, 18) weitestgehend parallel zueinander verlaufen, so dass der Stein (10, 12, 14, 16, 18) in der Aufsicht zumindest angenähert eine Rechteckform aufweist.

13. Tragkonstruktion nach Anspruch 1 oder 2, bei der die Steine (10, 12, 14, 16, 18) so ausgebildet und angeordnet sind, dass mindestens eine Stirnseite der Tragbogenkonstruktion gekrümmt verläuft.

14. Tragkonstruktion nach Anspruch 1 oder 2, bei der zwischen gegeneinanderliegenden Flächenabschnitten benachbarter Steine zumindest partiell eine Dichtung, ein Kleber oder ein Mörtel angeordnet ist.

## Claims

1. Bridgelike industrial furnace support construction made out of fireproof ceramic bricks (10, 12, 18), which features the following arrangement in its mounted state, looked at from both its free outer ends towards the inside:
1.1.1 two outer bearing bricks (10, 12) at the ends, each of which
1.1.2 features at least one generally horizontal step (10s, 12s) on their inside,
1.2.1 a keystone (18) which is arranged between the two bearing bricks (10, 12), which
1.2.2features at least one generally horizontal step (18s1, 18s2) on both outer sides (18a1, 18a2), wherein
1.3 at least one of the horizontal steps (18s1, 18s2) of each outer side (18a1, 18a2) of the keystone (18) rests on a corresponding horizontal step (10s, 12s) of the inside (10i, 12i) of the corresponding bearing brick (10, 12) and
1.4the bearing bricks (10, 12) and the keystone (18) are incidentally designed an dimensioned so that they
1.4.1 together form an integral bridge like support construction in which all bricks (10, 12, 18) provide a common, mostly horizontal upper side (O) and
1.4.2 the support construction is self-supporting, if only the outer bearing bricks (10, 12) are at least partially resting on corresponding supports (P).

2. Bridgelike industrial furnace support construction made out of fireproof ceramic bricks (10, 12, 18), which features the following arrangement in its mounted state, looked at from both its free outer ends towards the inside:
2.1.1 two outer bearing bricks (10, 12) at the ends, each of which
2.1.2 features at least one generally horizontal step (10s, 12s) on their inside,
2.2.1 a keystone (18) which is arranged between the two bearing bricks (10, 12), which
2.2.2 features at least one generally horizontal step (18s1, 18s2) on both outer sides (18a1, 18a2), wherein
2.3 an intermediate brick (14, 16) is placed between the keystone (18) and each bearing brick (10, 12), which
2.4 features at least one generally horizontal step (14is, 14as, 16is, 16as) on its inside (14i, 16i) and on its outside (14a, 16a), wherein
2.5 at least one of the horizontal steps (18s1, 18s2) of each outside (18a1, 18a2) of the keystone (18) rests on a corresponding horizontal step (14is, 16is) of an inside (14i, 16i) of the corresponding intermediate brick (14, 16), and
2.6 at least one horizontal step (14as, 16as) of each outside (14a, 16a) of the intermediate brick (14, 16) rests on a corresponding horizontal step (10s, 12s) of an inside (10i, 12i) of the corresponding bearing brick (10, 12), and
2.7 the bearing bricks (10, 12), the intermediate bricks (14, 16) and the keystone (18) are incidentally designed and dimensioned in such a way that they
2.8 together form an integral bridgelike support construction, in which all bricks (10, 12, 18) provide a common, mostly horizontal upper side (O) and and
2.9 the support construction is self-supporting, if only the outer bearing bricks (10, 12) are resting at least partially on corresponding supports (P).

3. Support construction according to claim 2, wherein
3.1 At least one further intermediate brick is placed between each intermediate brick (14, 16) and each bearing brick (10, 12), which
3.2 features at least one generally horizontal step on its inside and on its outside, wherein
3.3 at least one of the horizontal steps (14as, 16as) of each outside (14a, 16a) of each intermediate brick (14, 16) rests on a corresponding horizontal step of an inside of the corresponding intermediate brick, and
3.4 at least one horizontal step of each outside of each further intermediate brick rests on a corresponding horizontal step of an inside of the corresponding further intermediate brick, which lies further outside, or respectively of the bearing brick (10, 12), and
3.5 the bearing bricks (10, 12), the intermediate bricks (14, 16), the further intermediate bricks and the keystone (18) are incidentally designed and dimensioned in such a way that together, they
3.6 form an integral bridgelike support construction and
3.7 the support construction is self-supporting, if only the outer bearing bricks (10, 12) are resting at least partially on corresponding supports (P).

4. Support construction according to claim 1 or 2 , wherein all the bricks (10, 12, 14, 16, 18) create a common, generally horizontal bottom side (U).

5. Support construction according to claim 2, wherein at least one step (10s, 12s, 14as, 14is, 16as, 16is, 18s1, 18s2) of each brick (10, 12, 14, 16, 18) aligns with at least one step (10s, 12s, 14as, 14is, 16as, 16is, 18s1, 18s2) of another brick (10, 12, 14, 16, 18) each.

6. Support construction according to claim 2, wherein at least one step (10s, 12s, 14as, 14is, 16as, 16is) of each brick that is further outside (10, 12, 14, 16) aligns with at least one step (14as, 14is, 16as, 16is, 18s1, 18s2) of another brick (14, 16, 18), which is adjacent on the inside.

7. Support construction according to claim 1 or 2, wherein the corresponding inner and outer surfaces of adjacent bricks (10, 14; 14, 18; 18, 16; 16, 12) are at an angle of 0 degrees to the vertical (V) outside of their steps.

8. Support construction according to claim 1 or 2, wherein the keystone (18) features an approximated T-shape in its front view and its lower segment conically narrows towards the bottom side of the support construction.

9. Support construction according to claim 1 or 2, wherein the bearing bricks (10, 12) feature an approximated L-shape, or respectively a mirrored L-shape, in the front view.

10. Support construction according to claim 1 or 2, wherein the bearing bricks (10, 12) feature a generally vertical outer surface.

11. Support construction according to claim 1 or 2, wherein at least one brick (10, 12, 14, 16, 18) features a geometry, at which the inside and the outside of the brick (10, 12, 14, 16, 18) are diverging towards each other, so that the brick (10, 12, 14, 16, 18) features an approximated trapezoidal shape in the top view.

12. support construction according to claim 1 or 2, wherein at least one brick (10, 12, 14, 16, 18) features a geometry, at which the inside and the outside of the brick (10, 12, 14, 16, 18) are generally parallel, so that the brick (10, 12, 14, 16, 18) features an approximated rectangular shape in the top view.

13. Support construction according to claim 1 or 2, wherein the bricks (10, 12, 14, 16, 18) are designed and arranged in such a way that at least one face of the support arch construction is curved.

14. Support arch construction according to claim 1 or 2, wherein a gasket, glue or mortar is at least partially arranged between adjacent area segments of adjacent bricks.

## Revendications

1. Construction porteuse de four industriel de type pont en pierres céramique réfractaires (10, 12, 18), avec le montage suivant dans l'état monté, vu vers l'intérieur depuis ses deux extrémités extérieures libres :
1.1.1 deux pierres d'appui (10, 12) d'extrémité extérieures, qui
1.1.2 présentent sur leur face intérieure (10i, 12i) respectivement au moins un niveau (10s, 12s) très largement horizontal,
1.2.1 une clé de voûte (18) disposée entre les deux pierres d'appui (10, 12) qui
1.2.2 présente sur les deux côtés extérieurs (18a1, 18a2) respectivement au moins un niveau (18s1, 18s2) très largement horizontal, sachant que
1.3 au moins un niveau (18s1, 18s2) horizontal respectif de chaque face extérieure (18a1, 18a2) de la clé de voûte (18) repose sur un niveau (10s, 12s) horizontal correspondant d'un face intérieure (10i, 12i) de la pierre d'appui (10, 12) correspondante, et
1.4 les pierres d'appui (10, 12) et la clé de voûte (18) sont en outre formées et dimensionnées de telle façon
1.4.1 qu'elles forment ensemble une construction porteuse intégrale de type pont, dans laquelle toutes les pierres (10, 12, 18) forment une face supérieure (O) commune très largement horizontale, et
1.4.2 que la construction porteuse est auto-porteuse lorsque seules les pierres d'appui (10, 12) extérieures reposent au moins partiellement sur des appuis (P) correspondants.

2. Construction porteuse de four industriel de type pont en pierres céramique réfractaires (10, 12, 18), avec le montage suivant dans l'état monté, vu vers l'intérieur depuis ses deux extrémités extérieures libres :
2.1.1 deux pierres d'appui (10, 12) d'extrémité extérieures, qui
2.1.2 présentent sur leur face intérieure (10i, 12i) respectivement au moins un niveau (10s, 12s) très largement horizontal,
2.2.1 une clé de voûte (18) disposée entre les deux pierres d'appui (10, 12) qui
2.2.2 présente sur les deux côtés extérieurs (18a1, 18a2) respectivement au moins un niveau (18s1, 18s2) très largement horizontal, sachant
2.3 qu'entre la clé de voûte (18) et chaque pierre d'appui (10, 12) est placée une pierre intermédiaire (14, 16) respectivement, laquelle
2.4 présente sur sa face intérieure (14i, 16i) et sa face extérieure (14a, 16a) respectivement au moins un niveau (14is, 14as, 16is, 16as) très largement horizontal, sachant
2.5 qu'au moins un niveau (18s1, 18s2) horizontal de chaque face extérieure (18a1, 18a2) de la clé de voûte (18) repose sur un niveau (14is, 16is) horizontal correspondant d'un face intérieure (14i, 16i) de la pierre intermédiaire (14, 16) correspondante, et
2.6 au moins un niveau (14as, 16as) horizontal de chaque face extérieure (14a, 16a) de chaque pierre intermédiaire (14, 16) repose sur un niveau (10s, 12s) horizontal correspondant d'une face intérieure (10i, 12i) de la pierre d'appui (10, 12) correspondante, et
2.7 les pierres d'appui (10, 12), les pierres intermédiaires (14, 16) et la clé de voûte (18) sont en outre formées et dimensionnées de telle façon
2.8 qu'elles forment ensemble une construction porteuse intégrale de type pont, dans laquelle toutes les pierres (10, 12, 14, 16, 18) forment une face supérieure (O) commune très largement horizontale, et
2.9 la construction porteuse est auto-porteuse lorsque seules les pierres d'appui (10, 12) extérieures reposent au moins partiellement sur des appuis (P) correspondants.

3. Construction porteuse selon la revendication 2, dans laquelle
3.1 entre chaque pierre intermédiaire (14, 16) et chaque pierre d'appui (10, 12) respectivement au moins une pierre intermédiaire supplémentaire est placée, laquelle
3.2 présente sur sa face intérieure et sa face extérieure respectivement au moins un niveau très largement horizontal, sachant
3.3 qu'au moins un niveau (14as, 16as) horizontal de chaque face extérieure (14a, 16a) de chaque pierre intermédiaire (14, 16) repose sur un niveau horizontal correspondant d'une face intérieure de la pierre intermédiaire supplémentaire correspondante, et
3.4 au moin un niveau horizontal de chaque face extérieure de chaque pierre intermédiaire supplémentaire repose sur un niveau horizontal correspondant d'une face intérieure de la pierre correspondante intermédiaire supplémentaire ou de la pierre d'appui (10, 12) située plus extérieure et
3.5 les pierres d'appui (10, 12), les pierres intermédiaires (14, 16), les pierres intermédiaires supplémentaires et la clé de voûte (18) sont en outre formées et dimensionnées de telle façon
3.6 qu'elles forment ensemble une construction porteuse intégrale de type pont, et
3.7 la construction porteuse est auto-porteuse lorsque seules les pierres d'appui (10, 12) extérieures reposent au moins partiellement sur des appuis (P) correspondants.

4. Construction porteuse selon la revendication 1 ou 2, dans laquelle toutes les toutes les pierres (10, 12, 14, 16, 18) forment une face inférieure (U) commune très largement horizontale.

5. Construction porteuse selon la revendication 2, dans laquelle au moins un niveau (10s, 12s, 14as, 14is, 16as, 16is, 18s1, 18s2) de chaque pierre (10, 12, 14, 16, 18) est aligné avec au moins un niveau (10s, 12s, 14as, 16as, 16is, 18s1, 18s2) d'une autre pierre (10, 12, 14, 16, 18).

6. Construction porteuse selon la revendication 2, dans laquelle au moins un niveau (10s, 12s, 14as, 14is, 16as, 16is) de chaque pierre reposant plus à l'extérieur (10, 12, 14, 16) est arrangé verticalement en-dessous d'au moins un niveau (14as, 16as, 16is, 18s1, 18s2) d'une pierre voisine intérieure (14, 16, 18)

7. Construction porteuse selon la revendication 1 ou 2, dans laquelle des surfaces intérieures et extérieures de pierres voisines (10, 14 ; 14, 18 ; 18, 16 ; 16, 12) s'étendent dans un angle supérieur à zéro par rapport à la vertical (V), en-dehors de leurs niveaux.

8. Construction porteuse selon la revendication 1 ou 2, dans laquelle la clé de voûte (18), dans une vue frontal, présente une forme quasi en T et son partie inférieur se rétrécit de façon conique en direction de la face inférieure de la construction porteuse.

9. Construction porteuse selon la revendication 1 ou 2, dans laquelle les pierres d'appui (10, 12), dans une vue frontal, présentent une forme quasi en L, respectivement une forme en L en miroir.

10. Construction porteuse selon la revendication 1 ou 2, dans laquelle les pierres d'appui (10, 12) présentent une face extérieure très largement verticale.

11. Construction porteuse selon la revendication 1 ou 2, dans laquelle au moins une pierre (10, 12, 14, 16, 18) présente une géométrie dans laquelle la face intérieure et la face extérieure de la pierre (10, 12, 14, 16, 18) divergent l'une par rapport à l'autre, de sorte que la pierre (10, 12, 14, 16, 18) présente, dans la vue par le haut, une forme au moins quasi trapézoïdale.

12. Construction porteuse selon la revendication 1 ou 2, dans laquelle au moins une pierre (10, 12, 14, 16, 18) présente une géométrie dans laquelle la face intérieure et la face extérieure de la pierre (10, 12, 14, 16, 18) sont très largement parallèlement l'une à l'autre, de sorte que la pierre (10, 12, 14, 16, 18) présente, dans la vue par le haut, une forme au moins quasi rectangulaire.

13. Construction porteuse selon la revendication 1 ou 2, dans laquelle les pierres (10, 12, 14, 16, 18) sont ainsi formées et disposées qu'au moins un front de la construction en arc porteuse est coudée.

14. Construction porteuse selon la revendication 1 ou 2, dans laquelle, un joint, une colle ou un mortier est disposé au moins partiellement entre les parties de surface opposés de pierres voisines.
